# FASCICULE DE BREVET EUROPEEN

(11) **EP 0 507 708 B1**
(45) Date de publication et mention de la délivrance du brevet: **02.11.1994**
(21) Numéro de dépôt: 92420105.6
(22) Date de dépôt: 03.04.1992
(51) Int. Cl.: E02D 29/14, E05C 17/16, E05F 1/10

(54) **Dispositif de sécurité pour tampon articulé de regard de chaussée**
Sicherheitsvorrichtung für Schachtklappdeckel
Safety device for hinged manhole cover

(30) Priorité: 05.04.1991 FR 9104537
(43) Date de publication de la demande: 07.10.1992
(73) Titulaire: SOCIETE ANONYME DITE : SODIF, F-69700 Givors (Rhône) (FR)
(72) Inventeur: Mazart, Jean, F-69700 Givors (Rhône) (FR)
(74) Mandataire: Perrier, Jean-Pierre

(56) Documents cités:
- EP-A- 0 391 238
- DE-B- 1 231 590
- GB-A- 1 180 975

## Description

L'invention est relative au regard de chaussée comportant un ou plusieurs tampons articulés par rapport à un cadre et pouvant occuper soit une position fermée, dans laquelle le tampon obture l'ouverture ménagée dans ce cadre, soit une position ouverte, dans laquelle le tampon dégage cette ouverture et est dressé sensiblement verticalement.

Pour éviter le basculement intempestif du tampon, il est déjà connu d'aménager sa zone d'articulation de manière qu'en position ouverte, il dépasse la verticale afin que son propre poids tende à augmenter son basculement à l'opposé de l'ouverture et le maintienne contre une butée.

En pratique, la nécessité de prévoir sur le cadre des butées de calage de la position du tampon, butées qui s'inscrivent dans le cadre et n'en débordent pas, limite la course de basculement du tampon vers l'extérieur et rend la sécurité illusoire.

Pour limiter les accidents à la fermeture et faciliter le mouvement d'ouverture du tampon, en général très lourd, le document EP-A-85433 décrit un dispositif de sécurité pour tampon articulé de regard de chaussée comportant un cadre qui supporte un axe d'articulation du tampon, et un ressort à gaz, constitué d'un corps et d'une tige coulissante, connecté, d'une part, par son corps à un deuxième axe d'articulation au dit cadre, et, d'autre part, par sa tige coulissante à une patte du tampon par un troisième axe d'articulation, le deuxième axe d'articulation étant situé parallèlement et au dessous de l'articulation du tampon, de sorte que la tige coulissante du ressort à gaz s'éloigne du deuxième axe d'articulation quand, par son ouverture, le tampon est pivoté d'une position fermée vers une position ouverte.

Un tel dispositif assure un contrôle du mouvement du tampon, mais n'assure pas son verrouillage positif en position ouverture, de sorte que des accidents peuvent encore se produire.

On connaît également par DE-B-1231590 un dispositif de verrouillage d'un vitrage isolant comprenant, articulé sur le dormant, un levier qui, muni d'une lumière oblongue dans laquelle peut se déplacer un doigt de l'encadrement du vitrage, comporte à soi extrémité libre un levier de verrouillage à actionnement manuel tant pour le verrouillage que pour le déverrouillage.

La présente invention a pour but de fournir un dispositif permettant le contrôle du mouvement d'ouverture du tampon, assurant automatiquement, en fin d'ouverture, le blocage positif du tampon, tout en étant facilement déverrouillable manuellement, et qui, de plus, soit fiable et peu onéreux.

A cet effet, le dispositif comprend un levier de calage de forme allongée, articulé à une de ses extrémités autour de l'axe d'articulation, qui comporte d'une part une lumière oblongue à son extrémité libre qui coopère avec un doigt solidaire du tampon, le doigt étant le prolongement du troisième axe d'articulation, un crochet pesant, qui y est articulé autour d'un quatrième axe d'articulation de façon à pendre librement et à coopérer avec le doigt précité de manière que, en fin de mouvement d'ouverture et grâce au positionnement assuré par son propre poids, il s'accroche sous le doigt en formant moyen de calage automatique du tampon.

Lorsque le tampon est amené en position d'ouverture, avec l'aide du ressort à gaz, le levier se redresse en même temps que lui, et grâce à son articulation différente de celle de ce tampon, décrit par son extrémité libre une trajectoire qui amène progressivement le crochet, maintenu en position sensiblement verticale par son propre poids, au niveau du doigt du tampon. En fin de mouvement, ce crochet s'engage sous le doigt en transformant le levier en jambe de calage.

Bien entendu, pour déverrouiller le tampon, il suffit de faire pivoter manuellement le crochet du doigt et d'amorcer la course de pivotement vers le bas du tampon.

La coopération du levier et du ressort à gaz, simplifie la construction et en réduit le coût, tandis que leur proximité et leur disposition sur le côté du tampon réduit l'encombrement du mécanisme tout en dégageant l'accès au regard.

L'invention sera mieux comprise à l'aide de la description qui suit en référence au dessin schématique annexé, représentant à titre d'exemple non limitatif, une forme d'exécution de ce dispositif de sécurité dans le cas de son application à un regard comportant deux tampons trapézoïdaux.
Figure 1 est une vue partielle en coupe transversale du regard de chaussée le montrant lorsque l'un de ses tampons est en position d'ouverture,
Figures 2 et 3 sont des vues de côté en coupe transversale suivant II-II de figure 1, montrant le regard respectivement, lorsqu'il est en position de fermeture et lorsqu'il est en position d'ouverture.

De façon connue, le regard de chaussée est composé d'un cadre 2 et de deux tampons trapézoïdaux 3. Chacun des tampons 3 est articulé autour d'axes d'articulation horizontaux 4 sur des chapes 5 saillant de la ceinture 2a du cadre 2.

Chaque tampon est associé à un ressort à gaz 6 dont le corps 6a est articulé autour d'un deuxième axe 7, parallèle au précédent, disposé sur une patte 8 saillant au-dessous de la ceinture 2a du cadre. La tige 6b du ressort à gaz 6 est articulée autour d'un troisième axe 9 parallèle aux précédents, fixé sur une patte 10 saillant d'une nervure latérale intérieure 11 du tampon 3 correspondant.

Le dispositif de sécurité est constitué par un levier 12 qui, dans cette forme d'exécution, est disposé de l'autre côté de la nervure 11 du tampon par rapport au ressort à gaz 6. L'extrémité inférieure de ce levier est articulée autour du deuxième axe 7 pour le ressort à gaz, c'est à dire au-dessous de l'axe d'articulation 4 du tampon 3 sur le cadre 2. Ce levier est muni à proximité de son extrémité supérieure libre d'une lumière oblongue longitudinale 13 dans laquelle coulisse un prolongement 9a du troisième axe d'articulation 9, du ressort à gaz 6 sur la patte 10 du tampon 3.

Enfin, en sa partie terminale, le levier 12 est muni d'un crochet 14 articulé autour d'un quatrième axe d'articulation 15 sur ce levier. Ce quatrième axe est également parallèle aux précédents. Comme le montre la figure 2, de par son propre poids, le crochet 14 tend à rester au-dessous du quatrième axe d'articulation 15, et à occuper une position dans laquelle son corps reste sensiblement vertical avec sa partie en forme de crochet ouverte vers le haut et vers le prolongement 9a du troisième axe 9.

Lorsque le tampon est en position de fermeture, et comme montré en traits continus à la figure 2, le levier 12 est disposé parallèlement au ressort à gaz 6 au-dessous de l'ouverture 21 du cadre 2.

Lorsque le tampon 3 est amené en position d'ouverture par pivotement dans le sens de la flèche 22 de figure 2, il est assisté par le ressort à gaz 6, qui s'étend et il entraîne le levier 12. Durant ce pivotement et du fait de l'écart E entre l'axe d'articulation 4, du tampon 3 sur le cadre 2, et le deuxième axe d'articulation 7, du levier 12 sur le même cadre, la partie terminante du levier muni du crochet 14, coupe la trajectoire circulaire du prolongement 9a de l'axe 9. Il en résulte que le crochet vient s'enfourcher sous le doigt constitué par ce prolongement en assurant automatiquement le blocage mécanique du tampon 3 dans la position d'ouverture représentée à la figure 3.

Cette figure montre que, lorsque le dispositif de sécurité est dans cette position, il est absolument impossible que le tampon 3 puisse retomber pour venir obturer l'ouverture 21 du cadre 2.

Pour procéder à la fermeture, il suffit de faire pivoter manuellement le crochet 14 autour du quatrième axe d'articulation 15 dans le sens de la flèche 23 de figure 3 et, simultanément, de provoquer le pivotement du tampon 3 dans le sens de la flèche 24, pivotement contrôlé par la compression du ressort à gaz 6.

Il ressort de ce qui précède que le dispositif selon l'invention est particulièrement simple à réaliser et peu onéreux, améliore considérablement la sécurité du personnel en assurant le verrouillage automatique du tampon 3 à l'ouverture et en s'opposant à tout rabattement intempestif du tampon 3 sur le cadre.

Ce dispositif, qui a été décrit dans le cadre de son application à un regard comportant deux tampons trapézoïdaux, peut bien entendu être appliqué à des regards présentant des tampons de formes différentes.

## Revendications

1. Dispositif de sécurité pour tampon (3) articulé de regard de chaussée, comportant un cadre (2) qui supporte au moins un axe d'articulation (4) du tampon (3) et un ressort à gaz (6), constitué d'un corps (6a) et d'une tige coulissante (6b), connecté d'une part par le corps (6a) à un deuxième axe d'articulation (7) audit cadre (2) et d'autre part par la tige coulissante (6b) à une patte (10) inférieure du tampon par un troisième axe d'articulation (9), le deuxième axe d'articulation (7) étant situé au-dessous de l'axe d'articulation (4) du tampon (3), de sorte que la tige coulissante (6b) s'éloigne du deuxième axe d'articulation (7) quand le tampon est pivoté d'une position fermée vers une position ouverte, caractérisé en ce que le dispositif comprend un levier de calage de forme allongée (12), articulé à une de ses extrémités autour de l'axe d'articulation (7), qui comporte d'une part une lumière oblongue (13) à son extrémité libre qui coopère avec un doigt (9a) solidaire du tampon, le doigt (9a) étant le prolongement du troisième axe d'articulation et d'autre part, dans sa partie terminale opposée à l'axe d'articulation (7), un crochet (14) pesant, qui y est articulé autour d'un quatrième axe d'articulation (15) de façon à pendre librement et à coopérer avec le doigt (9a) précité de manière que, en fin de mouvement d'ouverture et grâce au positionnement assuré par son propre poids, il s'accroche sous le doigt (9a) en formant moyen de calage automatique du tampon.

## Claims

1. A safety device for a hinged manhole cover (3) comprising a frame (2) which supports at least one articulation shaft (4) for the cover (3) and a gas spring (6), constituted by a body (6a) and a sliding rod (6b), connected on the one hand by the body (6a) to a second articulation shaft (7) to said frame (2) and on the other hand by the sliding rod (6b) to a lower lug (10) of the cover by a third articulation shaft (9), the second articulation shaft (7) being located below the articulation shaft (4) of the cover (3), such that the sliding rod (6b) moves away from the second articulation shaft (7) when the cover is pivoted from a closed position towards an open position, characterised in that the device includes a locking lever (12) of elongate form, articulated at one of its ends about the articulation shaft (7), which has, on the one hand, an elongate slot (13) at its free end which cooperates with a finger (9a) connected to the cover, the finger (9a) being an extension of the third articulation shaft and, on the other hand, at its opposite end portion to the articulation axis (7), a heavy hook (14) which is articulated thereto about a fourth articulation shaft (15) so as to hang freely and cooperate with the aforesaid finger (9a) such that, at the end of the opening movement and by virtue of the position due to its own weight, it hooks under the finger (9a) forming an automatic locking means for the cover.

## Patentansprüche

1. Sicherheitsvorrichtung für einen angelenkten Straßenschachtdeckel (3), welche einen wenigstens eine Drehachse (4) des Deckels (3) tragenden Rahmen (2) und eine von einem Körper (6a) und einer verschiebbaren Stange (6b) gebildete Gasfeder (6) umfaßt, welche einerseits über den Körper (6a) mit einer zweiten Drehachse (7) an dem Rahmen (2) und andererseits mit der verschiebbaren Stange (6b) mit einem unteren Befestigungselement (10) des Deckels über eine dritte Drehachse (9) verbunden ist, wobei die zweite Drehachse (7) unterhalb der Drehachse (4) des Deckels (3) angeordnet ist, derart, daß sich die verschiebbare Stange (6b) von der zweiten Drehachse (7) entfernt, wenn der Deckel von einer Schließstellung auf eine Öffnungsstellung zu verschwenkt wird, dadurch gekennzeichnet, daß die Vorrichtung einen langgestreckten, an einem seiner Enden um die Drehachse (7) angelenkten Feststellhebel (12) umfaßt, welcher einerseits an seinem freien Ende ein mit einem mit dem Deckel verbundenen Zapfen (9a) zusammenwirkendes Langloch (13) umfaßt, wobei der Zapfen (9a) die Verlängerung der dritten Drehachse ist, und andererseits an seinem zur Drehachse (7) entgegengesetzten Endabschnitt einen schwerebehafteten Haken (14) aufweist, welcher dort um eine vierte Drehachse (15) so angelenkt ist, daß er frei hängt und mit dem besagten Zapfen (9a) derart zusammenwirkt, daß er am Ende der Öffnungsbewegung aufgrund der durch sein Eigengewicht gewährleisteten Stellung sich unter dem Zapfen (9a) unter Ausbildung eines automatischen Deckelfeststellmittels einhakt.
